# EUROPÄISCHE PATENTSCHRIFT

(11) **EP 0 411 480 B1**
(45) Veröffentlichungstag und Bekanntmachung des Hinweises auf die Patenterteilung: **24.05.1995**
(21) Anmeldenummer: 90114395.8
(22) Anmeldetag: 26.07.1990
(51) Int. Cl.: F41A 23/34, F41H 7/02

(54) **Versuchsträger**
Test carrier
Structure porteuse d'essai

(30) Priorität: 02.08.1989 DE 3925616
(43) Veröffentlichungstag der Anmeldung: 06.02.1991
(73) Patentinhaber: IBP Pietzsch GmbH, 76275 Ettlingen (DE)
(72) Erfinder: Kauer, Harald, Dr., D-7505 Ettlingen 6 (DE); Wiemer, Karl-Heinz, Dr., D-7505 Ettlingen 5 (DE)
(74) Vertreter: Liesegang, Roland, Dr.-Ing.

(56) Entgegenhaltungen:
- WO-A-85/00217
- FR-A- 2 011 747
- FR-A- 2 503 075

## Beschreibung

Die Erfindung betrifft einen Versuchsträger mit einem Fahrgestell und einer für einen Turm od. dgl. bemessenen Öffnung im Fahrgestell, der austauschbar in eine für einen Turm od. dgl. bemessene Öffnung im Fahrgestell eines Kampffahrzeuges aufnehmbar ist.

Bei der Konzeption neuartiger Kampffahrzeuge werden Entwurf und Entwicklung durch Untersuchungen mit Versuchsträgern überprüft, welche sich nach ihren Haupteinsatzzwecken in drei Gruppen einteilen lassen:
- **Baugruppen-Versuchsträger** dienen der Prüfung und Optimierung von einzelnen Baugruppen, wie der Waffenrichtanlage, Aufklärungsbaugruppen und Feuerleitsensoren;
- **Verfahrens-Versuchsträger** dienen der Entwicklung konzept-spezifischer Verfahren wie Schießverfahren und Feuerleitfunktionen aber auch der Überprüfung logistischer und taktischer Aspekte;
- **Konfigurations-Versuchsträger** dienen zur Ermittlung der optimalen Konfiguration einschließlich der geometrischen Aspekte der Baugruppen und Verfahren.

Dabei werden in iterativer Optimierung Abläufe, Systeme und Baugruppen verbessert, wobei eine Interaktion zwischen den Optimierungszyklen zur Abstimmung der Baugruppen, Systeme und Verfahren aufeinander herzustellen ist.

Am Beginn eines solches Optimierungsprozesses stehen Forderungen, welche mit bestehenden Systemen nicht mehr erfüllt werden können. Zur Erfüllung solcher Forderungen werden Ideen zu einem neuen Konzept entwickelt, das in die drei Klassen "Verfahren", "Baugruppen" und "Konfigurationen" unterteilbar ist. Das neue Konzept wird zunächst für Baugruppen und Verfahren untersucht, indem wechselwirkende Versuchs- und Optimierungszyklen durchgeführt werden. Sobald ein zufriedenstellender Optimierungsgrad erreicht ist, kann die Konfiguration einschließlich des Baus eines Konfigurations-Versuchsträgers begonnen werden. In diesem Punkt zeichnet sich jedoch ein Dilemma ab: Unter der Vorgabe realistischer Versuchsbedingungen muß der Konfigurations-Versuchsträger dem endgültigen angestrebten System so ähnlich wie möglich sein, d.h. einem Prototyp nahekommen. Andererseits kann ein solcher Prototyp nicht ohne weiteres kostengünstig modifiziert werden. Wenn sich im Verlauf der Erprobung negative Ergebnisse einstellen, muß zu einer grundlegenden Abhilfe erneut zum Stadium der Ideenfindung zurückgegangen werden. Beim herkömmlichen Vorgehen bei der Entwicklung besteht daher die Schwierigkeit, daß mit fortschreitender Konzeptpräzisierung eine Konzeptmodifizierung immer schwieriger und aufwendiger wird.

Der Erfindung liegt die Aufgabe zugrunde, einen Versuchsträger der eingangs genannten Art zu schaffen, der leicht an unterschiedliche Konfigurationsverfahren anpaßbar ist und mit geringem Aufwand eine interaktive Baugruppenoptimierung ermöglicht.

Zur Lösung dieser Aufgabe ist gemäß der Erfindung ein Versuchsträger nach Anspruch 1 vorgesehen.

Mit dem Versuchstrager nach der Erfindung wird erreicht, daß eine "Konzeptstarre" im fortgeschrittenen Stadium einer Systementwicklung vermieden ist. Der Versuchsträger nach der Erfindung erlaubt die Optimierung von Konfigurationen und Baugruppen
- unter den dynamischen Bedingungen von Feld- und Gefechtsversuchen,
- unter Einbeziehung der Mannschaft als integralem Teil des Systems,
- parallel zur Konfigurations- und Baugruppenoptimierung und
- nicht erst nach vollständiger technischer Reife konzeptspezifischer Baugruppen,
   ohne daß bei jeder Veränderung einzelner, sensibler Systemparameter, Baugruppen und/oder Geräte ein neuer Versuchsträger erstellt werden muß.

Vorteilhafte Ausgestaltungen der Erfindung sind in den Unteransprüchen unter Schutz gestellt.

Die Erfindung ist im folgenden anhand schematischer Zeichnungen an einem Ausführungsbeispiel mit weiteren Einzelheiten naher erläutert. Es zeigen:
Fig. 1 die perspektivische Ansicht eines Beispiels für einen Versuchsträger nach der Erfindung;
Fig. 2 in auseinandergezogener Darstellung die einzelnen Bestandteile eines auswechselbaren Kampfraumcontainers, der in den Versuchsträger nach Fig. 1 eingebaut ist, wobei teilweise zu Fig. 1 unterschiedliche Geräte am Kampfraumcontainer angeordnet sind, und
Fig. 3 einen Teilschnitt durch einen Kampfraumcontainer nach der Erfindung in zusammengebautem Zustand.

In den Figuren sind gleiche oder gleichwirkende Teile mit gleichen Bezugszahlen bezeichnet.

Fig. 1 zeigt einen Versuchsträger nach der Erfindung. Ein Fahrgestell 20 weist ein Kettenlaufwerk 2 auf und beinhaltet einen Antrieb und einen Fahrerplatz (nicht gezeigt). Im Fahrgestell 20 ist eine Öffnung vorgesehen, welche einen Kampfraumcontainer 4 aufnimmt. Von diesem Kampfraumcontainer 4 ist in der Darstellung nach Fig. 1 lediglich ein Dach 50 zu sehen, welches verschiedene Geräte trägt. Zu diesen Geräten gehören ein simuliertes Waffensystem, beispielsweise in Gestalt eines Laser-Schußsimulators 56, ein Visiergerät 54, ein Beobachtungsgerät 52 und ein stabilisiertes Sichtgerät 58 (DE-PS 33 28 031).

Gemäß Fig. 2 umfaßt der Kampfraumcontainer 4 einen Korb 10, der in die Öffnung der Wanne 20 einsetzbar und lösbar damit verbindbar ist, wie im einzelnen anhand der Fig. 3 erläutert ist. Der Korb 10 enthält Kampfplätze 12 (bei dem gezeigten Ausführungsbeispiel insgesamt 4 Kampfplätze), zu denen je ein Richtgriff 14 und ein Monitor 16 gehören. Ferner ist im Korb 10 eine zentrale Elektronik 18 untergebracht. Der Korb 10 selbst hat einen Boden 11, der über vertikale Streben 13 über Schockdämpfer 30 auf einem zum Korb 10 gehörenden Stützring 32 abgestützt ist. Bei dem gezeigten Ausführungsbeispiel sind drei Streben 13 mit je einem Schockdämpfer 30 in Form eines Gummielementes um 90° versetzt zueinander vorgesehen. Außerdem gehört zum Korb ein stabilisierter Azimutantrieb 24, über welchen der Korb in der Öffnung des Fahrgestells 20 drehantreibbar ist. Die Geräte 52 bis 58 sind leicht auswechselbar in dem Dach 50 angeordnet. Alle in dem Kampfraumcontainer 4 angeordneten Komponenten 12 bis 18 und 52 bis 58 sind aufgrund der schockdämpfenden Aufhängung wirksam vor Erschütterungen geschützt, welche dem Fahrgestell bei Fahrt des Versuchsträgers über unebenen Untergrund mitgeteilt werden.

Fig. 3 zeigt die Konstruktion des Kampfraumcontainers 4 im einzelnen. Der Innenrand der Öffnung im Fahrgestell 20 ist von einem Ringflansch 21 umgeben, der in seinem oberen Teil einen feststehenden Lagerring 23 und in seinem unteren Teil einen feststehenden Drehkranz 22 mit einer Hohlradverzahnung 25 trägt. Zwischen dem feststehenden Lagerring 23 und einem inneren Lagerring 27 ist ein Drahtlager 34 angeordnet. Mit dem inneren Lagerring 27 ist ein Stützring 32 verbunden, der jeweils um 90° versetzte Konsolen 33 trägt. Die drei Streben 13 des Korbes 10 stutzen sich über Gummielemente 30 auf den Konsolen 33 ab.

Mit der Hohlradverzahnung 25 des Drehkranzes 22 wirken gegeneinander verspannte Zahnräder (nicht gezeigt) des stabilisierten Azimutantriebes 24 zusammen. Aufbau und Wirkungsweise dieses Azimutantriebes sind bekannt (DE-PS 27 27 582) und deshalb nicht im einzelnen beschrieben.

Mit dem oberen Ende der Streben 13 ist eine Stützkonstruktion mit einem oberen Ring 17 und einem unteren Ring 19 verbunden.

Mit dem oberen Stützring 17 ist das Dach 50 über Schrauben 51 lösbar verbunden. Der Innenraum des Korbes 10 ist gegenüber der äußeren Umgebung mittels eines Dichtungsringes 31 abgedichtet, der in einer am Stützring 32 ausgebildeten Nut aufgenommen ist und mit seiner Oberseite an die Unterseite des unteren Ringes 19 der Stützkonstruktion 17, 19 des Korbes 10 angedrückt ist.

Es ist ersichtlich, daß das Dach 50 und damit die von dem Dach 50 getragenenn Baugruppen und/oder Geräte nach Lösen der Schrauben 51 leicht von dem in der Öffnung montierten Korb 10 abgenommen und gewartet oder durch ein mit anderen Baugruppen und/oder Geräten bestucktes Dach ausgetauscht werden können. Dies verkürzt eine Erprobung neuer Baugruppen und/oder Komponenten im Feldversuch.

## Patentansprüche

1. Versuchsträger mit einem Fahrgestell und einer für einen Turm od. dgl. bemessenen Öffnung im Fahrgestell, wobei in die Öffnung ein Einsatz (4) austauschbar eingesetzt ist, der unterschiedliche Baugruppen oder Geräte aufweisen kann, dadurch **gekennzeichnet**, daß der Einsatz ein Kampfraumcontainer (4) ist, der zu erprobenden Baugruppen und Geräte (12 bis 18; 52 bis 56) trägt, daß der Kampfraumcontainer einen lösbar mit dem Fahrgestell (20) verbundenen Korb (10) aufweist, welcher von einem lösbar damit verbundenen Dach (50) abgedeckt ist, daß der Korb (10) weitgehend invariante Baugruppen (12) und Geräte (18), nämlich Kampfplätze (12) für Bedienungspersonal einschließlich der zugehörigen Instrumentierung (14, 16) und eine Zentralelektronik (18), aufnimmt, und daß das Dach (50) häufiger zu variierende Baugruppen und/oder Geräte (52, 54, 56) trägt.

2. Versuchsträger nach Anspruch 1, dadurch **gekennzeichnet**, daß das Dach (50) mindestens einen Waffensimulator (56), Aufklärungs- und Visiergeräte (52, 54) sowie ein Sichtgerät (58) tragen und daß der Korb (10) im Azimut stabilisiert drehbar in der Öffnung im Fahrgestell (20) gelagert ist.

3. Versuchsträger nach Anspruch 1 oder 2, dadurch **gekennzeichnet**, daß das Fahrgestell (20) einen feststehenden Drehkranz (22) aufweist, und daß der Korb (10) über einen mit dem Drehkranz (22) zusammenwirkenden, am Korb (10) angeordneten stabilisierten Azimutantrieb (24) drehantreibbar ist.

4. Versuchsträger nach einem der Ansprüche 1 bis 3, dadurch **gekennzeichnet**, daß der Korb (10) mittels Schockdämpfern (30) im Fahrgestell (20) aufgehängt ist.

5. Versuchsträger nach Anspruch 4, dadurch **gekennzeichnet**, daß der Korb (10) einen Boden (11) zur Aufnahme der Kampfplätze (12) und Streben (13) aufweist, welche über die an ihren oberen Enden angeordneten Schockdämpfer (30) auf einem drehbaren Stützring (32) vertikal abgestützt sind, welcher seinerseits über ein Lager (34) am Fahrgestell (20) im Azimut drehbar abgestützt sind.

6. Versuchsträger nach Anspruch 5, dadurch **gekennzeichnet**, daß drei Streben (13) mit drei Schockdämpfer je um 90° versetzt am Umfang des Stützringes (32) angreifen.

7. Versuchsträger nach einem der Ansprüche 1 bis 6, dadurch **gekennzeichnet**, daß das Dach (50) mittels Schrauben (51) mit einem Stützteil (17) des Korbes (10) verbunden ist.

## Claims

1. A test carrier comprising a chassis with an opening formed therein of dimensions adapted to a tower or the like, an insert (4) being interchangeably disposed in the opening and comprising different assemblies or items of equipment, characterised in that the insert is a combat zone container (4) carrying the assemblies and equipment for testing (12 to 18; 52 to 56), in that the combat zone container comprises a cage (10) releasably connected to the chassis (20) and covered by a roof (50) releasably connected thereto, in that the cage (10) contains substantially invariant assemblies (12) and items of equipment (18), namely cockpits (12) for operators including the associated instrumentation (14, 16) and a central electronics unit (18), and in that the roof (50) carries assemblies and/or items of equipment (52, 54, 56) which are more frequently variable.

2. A test carrier according to claim 1, characterised in that the roof (50) carries at least one weapon simulator (56), reconnaissance and sighting equipment (52, 54) and a display unit (58) and in that the cage (10) is mounted in the opening in the chassis (20) so as to be rotatable with azimuthal stabilisation.

3. A test carrier according to claim 1 or 2, characterised in that the chassis (20) comprises a fixed ring mount (22) and in that the cage (10) is adapted to be driven in rotation via an azimuth drive disposed on the cage (10) and co-operating with the ring mount (22).

4. A test carrier according to any one of claims 1 to 3, characterised in that the cage (10) is suspended in the chassis (20) by means of shock absorbers (30).

5. A test carrier according to claim 4, characterised in that the cage (10) has base (11) to receive the cockpits (12) and struts (13) which, by way of shock absorbers (30) disposed at their top ends, are vertically supported on a rotatable support ring (32) which is in turn supported for rotation in azimuth by way of a bearing (34) on the chassis (20).

6. A test carrier according to claim 5, characterised in that three struts (13) engage the periphery of the support ring (32) by way of three shock absorbers each offset 90°.

7. A test carrier according to any one of claims 1 to 6, characterised in that the roof (50) is connected to a support part (17) of the cage (10) by means of screws (51).

## Revendications

1. Structure porteuse d'essai avec un châssis et une ouverture dans ce châssis dimensionnée pour une tourelle ou similaire, une pièce d'insertion (4) étant placée dans l'ouverture de façon interchangeable, qui peut présenter différents groupes ou appareils, caractérisée en ce que la pièce insérée est un conteneur pour poste de combat (4) qui supporte des groupes et appareils (12 à 18; 52 à 56) à tester, en ce que le conteneur pour poste de combat présente une corbeille (10) reliée de façon amovible au châssis (20) qui est recouverte par un toit (50) ainsi relié de façon amovible, en ce que la corbeille (10) reçoit des groupes (12) et des appareils (18) largement invariants, c'est à dire des postes de combat (12) pour le personnel d'exécution avec l'instrumentation (14, 16) spécifique et une électronique centrale (18), et en ce que le toit (50) supporte des groupes et/ou des appareils (52, 54, 56) à faire varier assez souvent.

2. Structure porteuse d'essai selon la revendication 1, caractérisée en ce que le toit (50) présente au moins un simulateur d'arme (56), des appareils de reconnaissance et de visée (52, 54) ainsi qu'un appareil de visée (58) et en ce que la corbeille (10) est logée de façon à pouvoir tourner dans l'ouverture dans le châssis (20) avec une stabilisation en azimut.

3. Structure porteuse d'essai selon la revendication 1 ou 2, caractérisée en ce que le châssis (20) présente une couronne dentée (22) fixe et en ce que la corbeille (10) peut être orientée par une commande d'azimut (24) stabilisée, disposée sur la corbeille (10) et agissant de concert avec la couronne dentée (22).

4. Structure d'essai porteuse selon l'une des revendications 1 à 3, caractérisée en ce que la corbeille (10) est suspendue dans le châssis (20) au moyen d'amortisseurs de choc (30).

5. Structure d'essai porteuse selon la revendication 4, caractérisée en ce que la corbeille (10) a un fond (11) pour recevoir les postes de combat (12) et les montants (13), lesquels sont appuyés verticalement sur une bague support (32) tournante par des amortisseurs de choc (30) disposés à leurs extrémités supérieures, bague qui s'appuie de façon mobile en azimut sur le châssis (20) par l'intermédiaire d'un palier (34).

6. Structure d'essai porteuse selon la revendication 5, caractérisée en ce que trois montants (13) sont appliqués avec trois amortisseurs de choc, respectivement décalés de 90°, à la périphérie de la bague support (32).

7. Structure porteuse selon l'une des revendications 1 à 6, caractérisée en ce que le toit (50) est relié par des vis (51) à une pièce support (17) de la corbeille (10).
